# EUROPÄISCHE PATENTSCHRIFT

(11) **EP 2 059 761 B1**
(45) Veröffentlichungstag und Bekanntmachung des Hinweises auf die Patenterteilung: **21.04.2010**
(21) Anmeldenummer: 07722083.8
(22) Anmeldetag: 22.03.2007
(51) Int. Cl.: F41C 23/10

(54) **GRIFFSTÜCK-ANSATZ-VORRICHTUNG FÜR PISTOLEN**
ATTACHMENT ELEMENT FOR A PISTOL GRIP
SYSTÈME D'APPENDICE DE PARTIE DE POIGNÉE DESTINÉ À DES PISTOLETS

(30) Priorität: 04.05.2006 DE 102006020732
(43) Veröffentlichungstag der Anmeldung: 20.05.2009
(73) Patentinhaber: Carl Walther GmbH, 89081 Ulm (DE)
(72) Erfinder: PFLAUMER, Wulf-Heinz, 59757 Arnsberg (DE); WONISCH, Franz, 59757 Arnsberg (DE); WERNER, Martin, 89275 Elchingen (DE)
(74) Vertreter: Kiessling, Christian
(86) Internationale Anmeldenummer: PCT/DE2007/000523
(87) Internationale Veröffentlichungsnummer: WO 2007/128252

(56) Entgegenhaltungen:
- EP-A1- 1 460 369
- EP-A2- 0 866 303
- DE-A1- 3 000 017
- DE-A1- 19 505 829
- US-A- 5 231 237

## Beschreibung

Die Erfindung betrifft eine austauschbare Ansatz-Vorrichtung für ein Griffstück einer Pistole mit einem Abzug und einem Griff, in den ein mit einem Magazinboden versehenes Magazin einschiebbar ist, wobei das Griffstück einen griffnahen vorderen Bereich und einen grifffernen hinteren Bereich aufweist.

Vorrichtungen der eingangs genannten Art werden im Stand der Technik verwendet, um das bei Gebrauch von Hand zu ergreifende Griffstück eines Griffes einer Pistole an unterschiedliche Abmessungen und individuelle physiognomische Gegebenheiten anpassbar zu machen. Die bekannten Vorrichtungen weisen jedoch den Nachteil auf, sie nur umständlich handhabbar sind, wobei insbesondere eine schnelle Änderung der Außendimensionen eines Griffstückes nicht ermöglicht ist. Eine solche Ansatzvorrichtung ist bekannt aus EP 1460369 A.

Aufgabe der Erfindung ist es deshalb, eine austauschbare Ansatz-Vorrichtung für ein Griffstück einer Pistole zu schaffen, mittels derer ein schneller Wechsel und damit eine schnelle Änderung der Außendimensionen eines Griffstückes ermöglicht ist.

Für eine Vorrichtung der eingangs genannten Art wird diese Aufgabe dadurch gelöst, dass im hinteren Bereich des Griffstückes des weiteren mindestens eine Öseneinrichtung vorgesehen ist, die in aufgesetztem Zustand des Griffansatzes auf dem Griffstück schlüssig in eine Bohrung des Griffansatzes eingreift, in die ein Sicherungsstift lösbar einbringbar ist, um den Griffansatz lösbar mit dem Griffstück zu verbinden.

Bevorzugte Ausführungsformen der Erfindung sind Gegenstand der Unteransprüche.

Bei der erfindungsgemäßen Vorrichtung wird durch die Merkmalskombination, dass in dem hinteren und vorderen Bereich des Griffstückes jeweils mindestens ein Ansatzelement zum Zusammenwirken mit einer hinteren und vorderen Ansatzeinrichtung eines Griffansatzes zum Befestigen des Griffansatzes an dem Griffstück vorgesehen ist, wobei im hinteren Bereich des Griffstückes des weiteren mindestens eine Öseneinrichtung vorgesehen ist, die in aufgesetztem Zustand des Griffansatzes auf dem Griffstück schlüssig in eine Bohrung des Griffansatzes eingreift, in die ein Sicherungsstift lösbar einbringbar ist, um den Griffansatz lösbar mit dem Griffstück zu verbinden, erreicht, dass die erfindungsgemäße Ansatz-Vorrichtung an drei Punkten fest an dem Griffstück anbringbar ist, wobei eine feste Verbindung an zwei dieser Punkte durch einfaches Zusammenwirken bzw. Einrasten entsprechender Ansatzelemente und Ansatzeinrichtungen herbeiführbar ist, wodurch eine schnelle Austauschbarkeit gegeben ist. Der in die Bohrung des Griffansatzes eingreifende Sicherungsstift, der auf unterschiedliche geeignete Weise in der Bohrung zu sichern ist, bewirkt dabei eine notwendige Robustheit der Verbindung.

Gemäß einer ersten bevorzugten Ausführungsform der erfindungsgemäßen Vorrichtung ist vorgesehen, dass der Sicherungsstift formschlüssig in die Bohrung einbringbar ist. Alternativ kann der Sicherungsstift beispielsweise auch einem Außengewinde versehen sein, das mit einem Innengewinde der Bohrung zusammenwirkt, um den Sicherungsstift in der Bohrung lösbar zu fixieren.

Gemäß einer anderen bevorzugten Ausführungsform der erfindungsgemäßen Vorrichtung ist vorgesehen, dass eine erste Ansatzeinrichtung des Griffansatzes als Lippe ausgebildet ist, die unter ein erstes, als Kante ausgebildetes Ansatzelement des Griffstückes ansetzbar ist, wobei eine entsprechende Kante des Griffansatzes einen Drehpunkt bildet, um den der Griffansatz schwenkbar ist. Insbesondere kann dabei die hintere Ansatzeinrichtung des Griffansatzes als Lippe ausgebildet sein, die unter das als Kante ausgebildete hintere Ansatzelement des Griffstückes ansetzbar ist.

Gemäß einer weiteren bevorzugten Ausführungsform der erfindungsgemäßen Vorrichtung ist vorgesehen, dass eine zweite Ansatzeinrichtung des Griffansatzes als elastisches Rastelement ausgebildet ist, das einen Vorsprung aufweist, der in ein zweites, als entsprechende Aussparung ausgebildetes Ansatzelement des Griffstückes einrastbar ist. Insbesondere kann dabei die vordere Ansatzeinrichtung des Griffansatzes als elastisches Rastelement ausgebildet sein, das einen Vorsprung aufweist, der in das als entsprechende Aussparung ausgebildete vordere Ansatzelement des Griffstückes einrastbar ist.

Der Griffansatz weist vorzugsweise zwei seitliche Backen auf, deren Innenflächen über entsprechende Außenflächen des Griffstückes schiebbar sind. Die beiden Backen sind vorzugsweise über einen vorderen Verbindungssteg miteinander verbunden. Die Innenflächen der Backen sowie die Außenflächen des Griffstückes sind dabei vorzugsweise aber nicht notwendigerweise plan ausgebildet.

Um durch Austausch des Griffansatzes eine möglichst große Variabilität des Griffstückes zu erhalten sind die Backen bei unterschiedlichen Griffansätzen unterschiedlich lang ausgebildet und können durch unterschiedliche Dicken an größere und kleinere Innenfaustvolumina angepasst sein. Insbesondere sind die Backen für unterschiedliche Griffansätze auch unterschiedlich dick und breit ausgebildet, so dass die insgesamten Außendimensionen eines Griffstückes änderbar sind.

Gemäß einer weiteren bevorzugten Ausführungsform der erfindungsgemäßen Vorrichtung ist vorgesehen, dass eine Unterfläche des Griffansatzes eine Aussparung aufweist, durch die ein Magazin in das Griffstück einführbar ist, wobei der Magazinboden einen Verschluss des Griffansatzes nach unten bildet. Die Aussparung ist vorzugsweise in einem unteren Bereich der Backen und des Verbindungssteges vorgesehen und in sich geschlossen ausgebildet.

Eine Öseneinrichtung ist vorzugsweise als fest mit dem Griffstück verbundene Öse ausgebildet. Zur Erhöhung der Stabilität sind vorzugsweise zwei Öseneinrichtungen vorgesehen, die parallel zueinander angeordnet sind.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine Ausführungsform der erfindungsgemäßen Vorrichtung, mit großem Griffansatz, in einer Seitenansicht von rechts im Längsschnitt;
- Fig. 2: die in Figur 1 dargestellte Ausführungsform der erfindungsgemäßen Vorrichtung, mit großem Griffansatz in einer Seitenansicht von rechts;
- Fig. 3: die in Figur 1 dargestellte Ausführungsform der erfindungsgemäßen Vorrichtung, mit kleinem Griffansatz, in einer Seitenansicht von rechts im Längsschnitt;
- Fig. 4: die in Figur 3 dargestellte Ausführungsform der erfindungsgemäßen Vorrichtung in einer Seitenansicht von rechts;
- Fig. 5: eine Explosionsdarstellung der in den Figuren 1 bis 4 dargestellten erfindungsgemäßen Vorrichtung, in einer Seitenansicht von rechts;
- Fig. 6: ein Griffstück einer erfindungsgemäßen Ausführungsform, in einer Querschnittansicht von hinten;
- Fig. 7: ein Griffansatz einer erfindungsgemäßen Ausführungsform, in einer Ansicht von vorn.

Die in den Figuren 1 bis 7 dargestellte erfindungsgemäße austauschbare Griffansatz-Vorrichtung 100 ist für ein Griffstück 120 einer Pistole mit einem Abzug 150 und einem Griff 160 vorgesehen, wobei der Griff 160 einen griffnahen vorderen Bereich 161 und einen grifffernen hinteren Bereich 162 aufweist und wobei in den Griff 160 ein mit einem Magazinboden 131 versehenes Magazin 130 einschiebbar ist. Der Griffansatz 100 ist dabei ausgebildet, um in dem hinteren und vorderen Bereich des Griffstückes 120 jeweils mindestens ein Ansatzelement an einer hinteren 102 und an einer vorderen 103 Ansatzeinrichtung eines Griffansatzes 100 zu befestigen, um dadurch den Griffansatz 100 an dem Griffstück 120 lösbar fest anzubringen. Zu diesem Zweck sind des weiteren im hinteren Bereich des Griffstückes 120 zwei parallel zueinander angeordnete Öseneinrichtungen 123 vorgesehen, die in aufgesetztem Zustand des Griffansatzes 100 auf dem Griffstück 120 schlüssig in eine Bohrung 101 des Griffansatzes 100 eingreifen, in die ein Sicherungsstift 140 lösbar einbringbar ist, um den Griffansatz 100 lösbar mit dem Griffstück 120 zu verbinden. Eine Öseneinrichtung 123 ist als fest mit dem Griffstück 120 verbundene Öse ausgebildet.

Die hintere Ansatzeinrichtung 102 des Griffansatzes 100 ist als Lippe ausgebildet, die unter das als Kante ausgebildete hintere Ansatzelement 125 des Griffstückes 120 ansetzbar ist, wobei eine entsprechende Kante 113 des Griffansatzes 100 einen Drehpunkt 109 bildet, um den der Griffansatz 100 schwenkbar ist.
Die vordere Ansatzeinrichtung 103 des Griffansatzes 100 ist als elastisches Rastelement ausgebildet, das einen Vorsprung 104 aufweist, der in das als entsprechende Aussparung ausgebildete vordere Ansatzelement 103 des Griffstückes 120 einrastbar ist.

Der Griffansatz 100 weist zwei seitliche Backen 105 auf, deren Innenflächen 106 über entsprechende Außenflächen 121 des Griffstückes 120 schiebbar sind, wobei die beiden Backen 105 über einen vorderen Verbindungssteg 107 miteinander verbunden sind. Die Innenflächen der Backen 106 sowie die Außenflächen 121 des Griffstückes 120 sind dabei nahezu plan ausgebildet, wobei die Backen 105 für unterschiedliche Griffansätze 100 unterschiedlich lang ausgebildet sind. Des Weiteren sind die Backen 105 für unterschiedliche Griffansätze 100 unterschiedlich dick und breit ausgebildet, so dass die insgesamten Außendimensionen eines Griffstückes 120 änderbar sind.

Eine Unterfläche 108 des Griffansatzes 100 weist eine Aussparung auf, durch die ein Magazin 130 in das Griffstück 120 einführbar ist, wobei der Magazinboden 131 einen Verschluss des Griffansatzes 100 nach unten bildet. Die Aussparung ist in einem unteren Bereich der Backen 105 und des Verbindungssteges 107 vorgesehen und in sich geschlossen ausgebildet.

Der Sicherungsstift 140 ist formschlüssig in die Bohrung 101 einbringbar.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. Austauschbare Ansatz-Vorrichtung für ein Griffstück (120) einer Pistole mit einem Abzug (150) und einem Griff (160), in den ein mit einem Magazinboden (131) versehenes Magazin (130) einschiebbar ist, wobei der Griff (160) einen griffnahen vorderen Bereich (161) und einen grifffernen hinteren Bereich (162) aufweist, wobei in dem hinteren (162) und vorderen (161) Bereich des Griffes (160) jeweils mindestens ein Ansatzelement (125/126) zum Zusammenwirken mit einer hinteren (102) und vorderen (103) Ansatzeinrichtung eines Griffansatzes (100) zum Befestigen des Griffansatzes (100) an dem Griffstück (120) vorgesehen ist, **dadurch gekennzeichnet, dass** im hinteren (162) Bereich des Griffstückes (120) des weiteren mindestens eine Öseneinrichtung (123) vorgesehen ist, die in aufgesetztem Zustand des Griffansatzes (100) auf dem Griffstück (120) schlüssig in eine Bohrung (101) des Griffansatzes (100) eingreifen kann in die ein Sicherungsstift (140) lösbar einbringbar ist, um den Griffansatz (100) lösbar mit dem Griffstück (120) zu verbinden.

2. Vorrichtung nach Anspruch 1, **dadurch gekennzeichnet, dass** der Sicherungsstift (140) formschlüssig in die Bohrung (101) einbringbar ist.

3. Vorrichtung nach einem der vorhergehenden Ansprüche, **dadurch gekennzeichnet, dass** eine erste Ansatzeinrichtung des Griffansatzes (100) als Lippe (111) ausgebildet ist, die unter ein erstes, als Kante (124) ausgebildetes Ansatzelement des Griffstückes (120) ansetzbar ist, wobei eine entsprechende Kante (124) des Griffansatzes (100) einen Drehpunkt bildet, um den der Griffansatz (100) schwenkbar ist.

4. Vorrichtung nach Anspruch 3, **dadurch gekennzeichnet, dass** die hintere Ansatzeinrichtung (102) des Griffansatzes (100) als Lippe (111) ausgebildet ist, die unter das als Kante (124) ausgebildete hintere Ansatzelement des Griffstückes (120) ansetzbar ist.

5. Vorrichtung nach einem der vorhergehenden Ansprüche, **dadurch gekennzeichnet, dass** eine zweite Ansatzeinrichtung (103) des Griffansatzes (100) als elastisches Rastelement ausgebildet ist, das einen Vorsprung (104) aufweist, der in ein zweites, als entsprechende Aussparung ausgebildetes Ansatzelement des Griffstückes (120) einrastbar ist.

6. Vorrichtung nach Anspruch 5, **dadurch gekennzeichnet, dass** die vordere Ansatzeinrichtung (103) des Griffansatzes (100) als elastisches Rastelement ausgebildet ist, das einen Vorsprung (104) aufweist, der in das als entsprechende Aussparung ausgebildete vordere Ansatzelement (125) des Griffstückes (120) einrastbar ist.

7. Vorrichtung nach einem der vorhergehenden Ansprüche, **dadurch gekennzeichnet, dass** der Griffansatz (100) zwei seitliche Backen (105) aufweist, deren Innenflächen (106) über entsprechende Außenflächen (121) des Griffstückes (120) schiebbar sind.

8. Vorrichtung nach Anspruch 7, **dadurch gekennzeichnet, dass** die beiden Backen (105) über einen vorderen Verbindungssteg (107) miteinander verbunden sind.

9. Vorrichtung nach einem der Ansprüche 7 oder_8, **dadurch gekennzeichnet, dass** die Innenflächen (106) der Backen (105) sowie die Außenflächen (121) des Griffstückes (120) nahezu plan ausgebildet sind.

10. Vorrichtung nach einem der Ansprüche 7 bis 9, **dadurch gekennzeichnet, dass** die Backen (105) für unterschiedliche Griffansätze (100) unterschiedlich lang ausgebildet sind.

11. Vorrichtung nach einem der Ansprüche 7 bis 10, **dadurch gekennzeichnet, dass** die Backen (105) für unterschiedliche Griffansätze (100) unterschiedlich dick und breit ausgebildet sind, so dass die insgesamten Außendimensionen eines Griffstückes (120) änderbar sind.

12. Vorrichtung nach einem der vorhergehenden Ansprüche, **dadurch gekennzeichnet, dass** eine Unterfläche (108) des Griffansatzes (100) eine Aussparung aufweist, durch die ein Magazin (130) in das Griffstück (120) einführbar ist, wobei der Magazinboden (131) einen Verschluss des Griffansatzes (100) nach unten bildet.

13. Vorrichtung nach Anspruch 12, **dadurch gekennzeichnet, dass** die Aussparung in einem unteren Bereich der Backen (105) und des Verbindungssteges (107) vorgesehen ist und geschlossen ausgebildet ist.

14. Vorrichtung nach einem der vorhergehenden Ansprüche, **dadurch gekennzeichnet, dass** zwei Öseneinrichtungen (123) vorgesehen sind, die parallel zueinander angeordnet sind.

15. Vorrichtung nach einem der vorhergehenden Ansprüche, **dadurch gekennzeichnet, dass** eine Öseneinrichtung (123) als fest mit dem Griffstück (120) verbundene Öse ausgebildet ist.

## Claims

1. An exchangeable enhancer assembly (100) for a handle frame (120) of a handgun comprising a trigger (150) and a handle (160), into which a magazine (130) including a magazine base (131) can be inserted, the handle (160) having a front region (161) close to the handle and a rear region (162) more remote from the handle, wherein in the rear (162) and front (161) regions of the handle frame at least one adapter element (125/126) is provided which cooperates with a rear (102) and front (103) adapter piece of a grip enhancer (100) for attachment of said grip enhancer (100) to said handle frame (120), **characterized in that** in said rear part (162) of said handle frame (120) there is also provided at least one eyelet device (123) which, when said grip enhancer (100) is attached to said handle frame (120), can positively engage a bore (101) in said grip enhancer (100), into which a securing pin (140) can be releasably inserted in order to releasably connect said grip enhancer (100) to said handle frame (120).

2. The assembly as defined in claim 1, **characterized in that** said securing pin (140) can be inserted positively into said bore (101).

3. The assembly as defined in any one of the previous claims, **characterized in that** a first adapter piece of said grip enhancer (100) is designed as a lip which can be placed under a first adapter element of said handle frame (120), which first adapter element is in the form of a ridge, and an appropriate edge (113) of said grip enhancer (100) forms a fulcrum, about which said grip enhancer can be rotated.

4. The assembly as defined in claim 3, **characterized in that** said rear adapter piece (102) of said grip enhancer (100) is designed as a lip (111) which can be placed under said rear adapter element of said handle frame (120), which rear adapter element (125) is in the form of a ridge (124).

5. The assembly as defined in any one of the previous claims, **characterized in that** a second adapter piece (103) of said grip enhancer (100) is in the form of a resilient snap-in element having a protrusion (104), which can be snapped into a second adapter element of said handle frame (120), which adapter element is in the form of a corresponding recess.

6. The assembly as defined in claim 5, **characterized in that** said front adapter piece (103) of said grip enhancer (100) is in the form of a resilient snap-in element having a protrusion (104), which can be snapped into said front adapter element of said handle frame (120), which adapted element is in the form of a corresponding recess.

7. The assembly (199) as defined in any one of the previous claims, **characterized in that** said grip enhancer (100) has two side panels (105), the inner faces (106) of which can be pushed over the corresponding outer faces (121) of said handle frame (120).

8. The assembly as defined in claim 7, **characterized in that** the two panels (105) are interconnected by a front connecting member (107).

9. The assembly as defined in claim 7 or claim 8, **characterized in that** the inner faces of the panels (106) and the outer faces (121) of the handle frame (120) are approximately planar.

10. The assembly as defined in any one of claims 7 to 9, **characterized in that** said panels (105) are of different lengths in different grip enhancers (100).

11. The assembly as defined in any one of claims 7 to 10, **characterized in that** said panels (105) are of different lengths and widths in different grip enhancers (100) such that the overall dimensions of said handle frame (120) can be varied.

12. The assembly as defined in any one of the previous claims, **characterized in that** a bottom surface (108) of said grip enhancer (100) has an opening, through which a magazine (130) can be inserted into said handle frame (120), the base (131) of said magazine forming a closure for the base of said grip enhancer (100).

13. The assembly as defined in claim 12, **characterized in that** said recess is disposed in a lower region of said panels (105) and said connecting member (107) and is self-contained.

14. The assembly as defined in any one of the previous claims, **characterized in that** two eyelet devices (123) are provided which are disposed in parallel relationship.

15. The assembly as defined in any one of the previous claims, **characterized in that** an eyelet device (123) is in the form of an eyelet fixed to said handle frame (120).

## Revendications

1. Dispositif d'embout interchangeable pour une crosse (120) d'un pistolet avec une détente (150) et une poignée (160), dans laquelle un chargeur (130) pourvu d'un fond du chargeur (131) est insérable, la poignée (160) présentant une zone antérieure (161) proche de la poignée et une zone arrière (162) éloignée de la poignée , au moins un élément d'embout (125/126) pour l'agissement concomitant avec un appareillage d'embout arrière (102) et antérieur (103) d'un embout de poignée (100) étant respectivement prévu dans la zone arrière (162) et dans la zone antérieure (161) de la poignée (160) pour la fixation de l'embout de poignée (100) à la crosse (120), **caractérisé en ce qu'**au moins un appareillage d'oeillet (123) est prévu en outre dans la zone arrière (162) de la crosse (120),lequel appareillage d'oeillet peut, quand l'embout de poignée (100) est mis en place sur la crosse (120), s'engrener de manière ajustée dans un alésage (101) de l'embout de poignée (100), alésage dans lequel une goupille de sécurité (140) est enchâssable de manière amovible pour raccorder de manière amovible l'embout de poignée (100) à la crosse (120).

2. Dispositif selon la revendication 1, **caractérisé en ce que** la goupille de sécurité (140) est enchâssable par liaison de forme dans l'alésage (101).

3. Dispositif selon une des revendications précédentes, **caractérisé en ce qu'**un premier appareillage d'embout de l'embout de poignée (100) est réalisé sous forme de lèvre (111) applicable sous un premier élément d'embout de la crosse (120) réalisé sous forme d'arête (124), une arête (124) correspondante de l'embout de poignée (100) constituant un centre de rotation autour duquel l'embout de poignée (100) est pivotable.

4. Dispositif selon la revendication 3, **caractérisé en ce que** l'appareillage d'embout arrière (102) de l'embout de poignée (100) est réalisé sous forme de lèvre (111) applicable sous l'élément d'embout arrière de la crosse (120) réalisé sous forme d'arête (124).

5. Dispositif selon une des revendications précédentes, **caractérisé en ce qu'**un deuxième appareillage d'embout (103) de l'embout de poignée (100) est réalisé sous forme de taquet d'enclenchement élastique présentant une avancée (104) qui est encliquetable dans un deuxième élément d'embout de la crosse (120) réalisé sous forme d'évidement correspondant.

6. Dispositif selon la revendication 5, **caractérisé en ce que** l'appareillage d'embout antérieur (103) de l'embout de poignée (100) est réalisé sous forme de taquet d'enclenchement élastique présentant une avancée (104) qui est encliquetable dans l'élément d'embout antérieur (125) de la crosse (120) réalisé sous forme d'évidement correspondant.

7. Dispositif selon une des revendications précédentes, **caractérisé en ce que** l'embout de poignée (100) comporte deux mâchoires latérales (105) dont les surfaces intérieures (106) sont coulissables par des surfaces extérieures correspondantes (121) de la crosse (120).

8. Dispositif selon la revendication 7, **caractérisé en ce que** les deux mâchoires (105) sont reliées entre elles par une traverse de jonction antérieure (107).

9. Dispositif selon une des revendications 7 ou 8, **caractérisé en ce que** les surfaces intérieures (106) des mâchoires (105) ainsi que les surfaces extérieures (121) de la crosse (120) sont réalisées sous forme presque plane.

10. Dispositif selon une des revendications de 7 à 9, **caractérisé en ce que** les mâchoires (105) sont réalisées en différentes longueurs en fonction de différents embouts de poignée (100).

11. Dispositif selon une des revendications de 7 à 10, **caractérisé en ce que** les mâchoires (105) sont réalisées en différentes épaisseurs et largeurs en fonction de différents embouts de poignée (100), de telle manière que l'ensemble des dimensions extérieures d'une crosse (120) est modifiable.

12. Dispositif selon une des revendications précédentes, **caractérisé en ce qu'**une surface inférieure (108) de l'embout de poignée (100) comporte un évidement par lequel un chargeur (130) peut être introduit dans la crosse (120), le fond de chargeur (131) constituant une fermeture de l'embout de poignée (100) vers le bas.

13. Dispositif selon la revendication 12, **caractérisé en ce que** l'évidement est prévu dans une zone inférieure des mâchoires (105) et de la traverse de jonction (107) et qu'il est réalisé sous forme fermée.

14. Dispositif selon une des revendications précédentes, **caractérisé en ce que** deux appareillages d'oeillet (123) disposés parallèlement l'un par rapport à l'autre sont prévus.

15. Dispositif selon une des revendications précédentes, **caractérisé en ce qu'**un appareillage d'oeillet (123) est réalisé sous forme d'oeillet relié à la crosse (120) de manière fixe.
